# FASCICULE DE BREVET EUROPEEN

(11) **EP 0 306 386 B1**
(45) Date de publication et mention de la délivrance du brevet: **27.12.1991**
(21) Numéro de dépôt: 88402103.1
(22) Date de dépôt: 12.08.1988
(51) Int. Cl.: E06B 5/16

(54) **Porte coupe-feu et/ou pare-flamme**
Brandschutztür
Fire door

(30) Priorité: 13.08.1987 FR 8711537
(43) Date de publication de la demande: 08.03.1989
(73) Titulaire: S.A. MATHER + PLATT WORMALD, F-78190 Trappes (FR)
(72) Inventeur: Domezon, Philippe, F-78000 Versailles (FR)
(74) Mandataire: Kügele, Bernhard

(56) Documents cités:
- AT-B- 369 855
- AT-B- 383 181
- DE-A- 2 841 614
- DE-A- 3 203 736
- DE-C- 262 934
- FR-A- 2 219 299
- FR-A- 2 433 094

## Description

La présente invention a trait à une porte coupe-feu et/ou pare-flamme comprenant au moins deux parements ayant des matériaux isolants entre eux, lesdits parements étant connectés l'un avec l'autre par des parties latérales juxtaposées formant les chants de cette porte, les parements de cette porte coupe-feu et/ou pare-flamme étant fixés l'un à l'autre de telle façon qu'ils permettent un glissement relatif entre les parements lors d'une augmentation de la température d'un parement par rapport à l'autre.

On connaît déjà des portes coupe-feu comprenant deux tôles métalliques entre lesquelles est disposé un matériau isolant, les tôles métalliques étant rabattues le long de leurs bords pour être emboîtées l'une dans l'autre directement ou moyennant des fers profilés constituant des chants et/ou des traverses de ces portes. Il est entendu que dans le texte suivant l'expression "porte coupe-feu" s'étend également aux portes pare-flamme et aux portes coupe-feu et pare-flamme ainsi qu'aux panneaux coupe-feu et/ou pare-flamme.

Dans la plupart des portes coupe-feu et/ou pare-flamme actuellement connues, les parements métalliques sont rigidement connectés l'un à l'autre par soudure ou autre moyen de fixation, ce qui présente un inconvénient considérable, commun à toutes ces portes de l'art antérieur. Cet inconvénient consiste dans l'incurvation de cette porte lors de l'augmentation de la température de l'un des deux parements due à un effet bilame lors d'une dilatation thermique inégale des deux parements.

Une telle incurvation de la porte coupe-feu et/ou pare-flamme a comme résultat un décalage des coins supérieurs et inférieurs de cette porte par rapport à son huisserie. Un tel décalage produit des ouvertures par lesquelles un courant de gaz chaud ainsi que des flammes peuvent passer d'un local dans lequel se produit un incendie à un local adjacent.

Le brevet allemand n° 262.934 décrit une porte anti-feu comportant deux parements, dont les bords sont recourbés le long de toute la périphérie, des rails intérieurs de section en U s'engageant dans les parties recourbées des parements.

Un encadrement également de section en U, mais renversé par rapport aux rails mentionnés précédemment, enveloppe toute la périphérie de la porte et les rails sont sollicités à l'extréieur, vers l'encadrement, au moyen de vis régulièrement réparties sur la périphérie de la porte.

Lors de l'exposition d'un parement au feu, ces parties recoubées peuvent se dégager de la partie des rails, de façon à permettre une dilatation de ce parement sans engendrer une flexion de la porte.

Cette porte anti-feu comporte cependant le désavantage que les quatre bords, chants et traverses, sont munis de telles fixations semi-rigides, ce qui produit un ensemble peu stable et de plus, la fixation de paumelles, du côté de l'articulation de la porte, présente des difficultés. Cette fixation se fait soit sur un encadrement semi-rigide ou sur la tôle d'un parement, ce qui aggrave encore le caractère instable de la porte, soit les paumelles sont fixées à travers l'encadrement et le parement, mais dans ce cas le glissement évitant un effet bilame lors du chauffage inégal de deux parements est compromis.

L'objet de la présente invention est donc de proposer une porte coupe-feu et/ou pare-flamme quine soit pas encline à se déformer sous l'effet bilame tel que décrit plus haut et qui présente une stabilité améliorée tout en étant plus simple que d'autres portes coupe-feu ou pare-flamme, évitant une incurvation due à l'effet bilame.

Conformément à la présente invention, une telle porte coupe-feu et/ou pare-flamme est caractérisée en ce que la porte comprend un premier chant côté paumelles comportant une fixation rigide entre les parties latérales des parements formant ce premier chant et un deuxième chant côté serrure comportant une fixation semi-rigide entre les parties latérales des parements formant ce deuxième chant.

Une telle fixation entre les parements, tout en supprimant l'effet bilame aux endroits où la porte n'est pas tenue en place par d'autres moyens, garantit une augmentation de la stabilité de la porte et simplifie sa construction.

Selon une forme de réalisation préférée de la présente invention, une porte coupe-feu comporte une fixation semi rigide qui est constituée d'un profil en U disposé de façon verticale entre les deux parties latérales des parements qui forment le chant côté serrure, le profil en U étant configuré d'une façon telle que l'ouverture du U est orientée vers l'extérieur du chant, les extrémités desdites parties latérales de parement étant rabattues autour des branches du U de façon telle que chaque partie rabattue du parement est capable d'un glissement dans le sens longitudinal par rapport au profil en U.

Les parements d'une porte coupe-feu selon la présente invention peuvent être rigidement reliés entre eux à un point du côté du chant à glissement, ce point de fixation étant situé au niveau de la serrure sensiblement à mi-hauteur de la porte de sorte qu'on permet un glissement des parties d'un parement par rapport aux parties juxtaposées de l'autre parement lors d'une dilatation d'un parement par rapport à l'autre.

Pour permettre une fixation semi-rigide entre les parements superposés au niveau du chant à glissement, les parties rabattues autour des branches du U sont disposées de façon telle qu'elles continuent jusqu'au centre du fond du U en laissant une fente centrale. Un fer plat pince les parties qui suivent le fond du U et il est vissé dans le fond du U à travers ladite fente centrale de façon telle que la force du pincement est suffisante pour tenir fermement les deux parements en leur position relative; toutefois, elle permet un glissement dans le sens longitudinal du profil en U des parties rabattues sur les branches de U lors de l'application de forces élevées telles que produites par une dilatation d'au moins un parement lors de l'augmentation de sa température.

Pour assurer la suppression de l'effet bilame de la porte au niveau du chant côté paumelles, ce chant comporte également un profil en U qui est disposé verticalement de façon à ce que l'ouverture du U soit orientée vers l'extérieur de chant, les parties latérales des parements étant rigidement fixées sur les surfaces extérieures des branches du U, ce profil en U coopérant avec un arrêt longitudinal fixé verticalement contre le montant côté paumelles d'une huisserie de cette porte de façon à ce que ledit arrêt longitudinal et le profil en U du chant côté paumelles de la porte s'interengagent lors de la fermeture de la porte pour maintenir ce chant dans une position correspondant à l'arrêt.

L'effet bilame de la porte coupe-feu au niveau du chant côté paumelles est donc supprimé par le maintien de ce chant dans sa position rectiligne grâce à l'arrêt non pliable.

Une telle façon de supprimer l'effet bilame est évidemment possible uniquement du côté paumelles de la porte, étant donné que le rapprochement du chant côté paumelles au montant de l'huisserie lors de la fermeture de la porte s'effectue de façon à permettre l'engagement du profil en U en chevauchant l'arrêt, ce qui n'est pas le cas avec le chant côté serrure.

Les traverses supérieure et inférieure d'une porte coupe-feu selon la présente invention peuvent comporter des fixations entre les parements de même type que la fixation utilisée pour le chant côté serrure, toutefois l'effet bilame étant moins prononcé sur la largeur de la porte, ces traverses peuvent comporter des fixations rigides telles que la fixation du chant côté paumelles, sans risquer un décalage significatif des coins de la porte côté serrure.

Selon une autre caractéristique de la présente invention, au moins un profil en U constituant un chant ou une traverse de cette porte comprend un produit intumescent arrangé à l'intérieur du U, de telle sorte qu'une augmentation de la température au niveau du profil en U produit un gonflement du produit intumescent afin de fermer les interstices entre la porte et son huisserie de façon étanche.

Une fixation à glissement entre les deux parements d'une porte coupe-feu selon la présente invention peut être prévue pour des portes coupe-feu à un vantail ou à deux vantaux dont les chants côté paumelles coopérent avec des arrêts verticaux fixés contre les montants de l'huisserie de la porte et les deux chants de vantaux s'opposant mutuellement comportent des fixations à glissement comme décrit plus haut. Une telle porte à deux vantaux comprend un vantail qui peut être bloqué dans sa position fermée moyennant des verrous aux niveaux inférieur et supérieur du chant directement opposé à la serrure et un deuxième vantail qui peut être librement ouvert et fermé moyennant tout système de serrure approprié, les deux vantaux comportant des battements juxtaposés aux parements de nez des deux vantaux de façon telle que le battement fixé sur le vantail libre est disposé du côté de l'ouverture de ce vantail, et le battement fixé au vantail dit semi-fixe étant disposé de l'autre côté.

De cette façon les deux battements permettent la libre ouverture et fermeture du vantail libre tout en gardant leur objet principal, c'est-à-dire la fermeture de la fente entre les deux chants qui s'opposent mutuellement au droit de la serrure.

Conformément à la présente invention, la porte coupe-feu est maintenue dans une huisserie constituée par un cadre en U inversé d'un profilé métallique comportant un angle droit intérieur qui définit une surface parallèle à la porte fermée et une surface perpendiculaire à cette dernière, l'arrêt longitudinal étant fixé contre la surface perpendiculaire pour s'introduire, lors de la fermeture de la porte, entre les branches du U formant le chant côté paumelles de cette porte.

La présente invention sera mieux comprise à la lecture de la description détaillée suivante en se référant aux dessins d'accompagnement.
La figure 1 montre une porte coupe-feu selon l'art antérieur en vue frontale,
la figure 2 montre une porte coupe-feu selon la présente invention également en vue frontale,
la figure 3 montre la porte de la figure 1 en vue en perspective après avoir subi des déformations causées par un incendie,
la figure 4 montre une coupe transversale à travers le chant côté serrure d'une porte coupe-feu selon la présente invention,
la figure 5 montre une coupe transversale d'une porte coupe-feu selon la présente invention dans son huisserie constituée par un profilé pour bati,
la figure 6 montre une coupe transversale d'une porte selon la présente invention à deux vantaux,
la figure 7 montre une coupe verticale d'une porte coupe-feu selon la présente invention et,
la figure 8 montre une porte coupe-feu à deux vantaux en vue frontale.

La porte coupe-feu 1a classique comme représenté dans la figure 1 est montée dans son huisserie 2 moyennant une pluralité de paumelles 4. L'huisserie 2 est fixée dans le mur par des pattes de scellement 3. La porte 1a est munie d'un moyen de fermeture automatique 6.

De façon non illustrée, des portes coupe-feu classiques sont constituées de deux parements renfermant entre eux un matériau d'isolation. En cas d'incendie, le parement du côté où se produit l'incendie est chauffé à une température considérablement supérieure à celle du côté opposé, ce qui entraîne un effet bilame se traduisant par une déformation de la porte comme cela est illustré dans la figure 3. Dans cette figure 3, la partie droite de la porte 1a est maintenue en position le long de sa hauteur grâce aux paumelles 4 dont une pluralité est disposée le long du chant respectif de la porte.

Par contre le chant côté serrure qui est uniquement maintenu en place dans une partie centrale correspondant à l'engagement d'un pène dans l'huisserie 2 de la porte, les coins supérieur 10 et inférieur 10′sont libres de céder aux effets bilame provoquant une incurvation de ces parties de la porte coupe-feu telle qu'elle produit des ouvertures 40, 40′ entre coins 10, 10′ incurvés et l'huisserie 2 de la porte, ouvertures par lesquelles des gaz chauds et des flammes peuvent passer d'un endroit où se produit un incendie à un endroit qui doit être protégé contre l'extension de l'incendie.

Une porte coupe-feu classique comme représenté dans la figure 1 doit donc comprendre une serrure multi-pène avec pènes additionels 38, 39 maintenant les coins 10, 10′ à l'interieur de cette porte.

Comme décrit plus haut, une porte coupe-feu et pare-flamme selon la présente invention comporte des fixations entre les deux parements 8 et 9 (voir Fig. 4) qui permettent un glissement relatif entre les parements. La figure 4 montre une telle fixation à glissement dont les parements 8 et 9 sont repliés autour des ailes 14 d'un profil en U 11. La façon dont les extrémités 12, 13 et 21 sont repliées autour du profilé 11 est telle que la partie 21 est orientée parallèlement au fond 15 du profilé 11 en laissant une fente centrale 41. Un matériau isolant 17 et un fer plat 20 sont disposés d'un côté et de l'autre de la partie 21 des parements entre le fond 15 du profilé 11 et un joint intumescent 16, sollicités en direction du fond 15 moyennant des vis 19. De cette façon les parties 21 sont pincées de sorte qu'on permet un glissement des parties 12, 13 et 21 des parements 8 et 9 dans le sens perpendiculaire au plan de la coupe de la figure 4, glissement qui peut se produire indépendamment pour les parements 8 et 9. De cette façon une dilatation d'un des parements 8 ou 9 ou des dilatations inégales de ces deux parements ne provoquent plus d'effet bilame et les coins 10 et 10′ de la porte restent dans le plan de l'huisserie.

L'isolant 18, placée entre les deux parements 8 et 9 est souvent brisée lors de l'incurvation des coins 10 des portes classiques, un effet quine se produit plus dans une porte selon la présente invention grâce au maintien de la forme de cette porte lors d'un incendie.

Le glissement libre entre les deux parties 21 des parements 8 et 9 peut être interrompu par une fixation rigide des parements par l'intermédiaire des vis de fixation de la serrure de la porte 1 de façon que cette fixation ponctuelle représente un point fixe pour la libre expansion des parties supérieure et inférieure de la porte par rapport à ce point fixe. Une telle fixation limitée est avantageuse pour maintenir une géométrie constante au niveau de la gachette pour ne pas gêner le jeu de cette dernière lors de l'ouverture et la fermeture de la porte.

La figure 5 montre une coupe transversale d'une porte coupe-feu selon la présente invention, disposée dans son huisserie. Cette huisserie 2 comporte un profilé de bati constitué en principe par un angle droit intérieur formé par les plans 30 et 31 qui se terminent dans des profilés en U englobant l'ouverture du mur 23. La porte illustrée dans la figure 5 comporte un chant 33 à fixation rigide qui est constitué par un profilé en U 26 disposé de façon à diriger son ouverture vers l'extérieur de la porte, les parements 8 et 9 étant fixés par exemple par soudure contre les branches 26′ et 26˝ de ce profilé en U 26. La surface du plan 30 qui constitue un montant de l'huisserie 2 comprend un deuxième profilé en U 27 qui longe toute la hauteur de la porte et qui est vissé ou autrement rigidement fixé avec l'huisserie. Dans la position fermée de la porte coupe-feu 1, les deux profilés en U 26 et 27 sont placés l'un dans l'autre de façon telle qu'un éventuel effet bilame comme décrit plus haut ne peut pas produire une incurvation du chant 33 de cette porte grâce au coincement de l'aile 26′ entre le plan 31 de l'huisserie et le profilé en U 27 qui sert de cette façon comme arrêt pour le chant 33 de la porte.

Pour permettre l'engagement et le désengagement facile de ces deux profilés en U 26 et 27 lors de l'ouverture de la porte, le point de pivotement de la porte 1 doit être placé de telle façon qu'il permet le passage de l'extrémité 42 du parement 9 par l'extrémité 43 du profilé en U lors de l'ouverture de la porte. A ce but, la paumelle fixe 25 et le doigt 25′ de la paumelle 4 sont placés en saillie sur l'huisserie de la porte 1, porte sur laquelle sont fixées des plaques 24, des paumelles 4 par des rivets tels que 44.

Grâce au fait qu'une incurvation du chant 33 est rendue impossible, il suffit de prévoir uniquement deux paumelles disposées l'une à la partie supérieure et l'autre à la partie inférieure de la porte, ce qui facilite considérablement la mise en place de cette porte.

A l'intérieur du profilé en U 27 est placée une bande d'un produit intumescent qui sert, par son gonflement lors d'une augmentation suffisante de la température, de joint qui remplit les chicanes entre l'huisserie et les deux profilés en U 26 et 27.

La porte illustrée en figure 5 comprend un chant à glissement 32 comme illustré dans la figure 4, fixation qui est constituée par le pincement des parties des parements 8 et 9 repliés autour des branches d'un profilé en U 11 entre le fer plat 20 et l'isolation 17. A l'extérieur du fer plat 20 est disposée une bande 22 de matériau intumescent ayant le même but que la bande de matériau intumescent 28 dans le profilé 27.

La suppression de l'effet bilame de cette porte lors de l'augmentation de la température de l'un ou l'autre des deux parements se produit donc au niveau des deux chants 32 et 33, le chant 32 permettant un glissement libre entre les extrémités des parements 8 et 9, et le chant 33 étant rigidement maintenu entre les deux éléments métalliques 31 et 43.

La figure 6 montre une coupe transversale horizontale d'une porte coupe-feu selon la présente invention comprenant deux vantaux comme illustré en vue frontale dans la figure 8. Les deux chants 33 côté paumelles sont équipés comme le chant 33 correspondant de la figure 5 et les deux chants 32 qui s'opposent mutuellement en position fermée des deux vantaux sont exécutés comme le chant à glissement correspondant au chant 32 de la figure 5.

En plus, les deux chants 32 sont munis de battements 36 et 37 qui ferment la fente 45 entre les deux vantaux. Le battement 36 est solidaire du vantail 1′ et le battement 37 est solidaire du vantail 1. Le battement 37 est disposé de façon qu'il peut se déplacer avec le vantail 1 lors de son ouverture par l'intermédiaire de la barre antipanique 6′. Le battement 36, restant en place lors de l'ouverture du vantail 1, sert de butée à la fermeture de ce vantail. Comme indiqué dans la figure 8, le vantail 1′ est fixé dans sa position fermée moyennant deux verrous 38′ et 39′ qui, dans l'exécution d'une porte à deux vantaux sont pratiquement toujours fermés, le vantail 1 restant toujours dans des conditions de libre ouverture et fermeture.

La figure 7 montre une coupe verticale d'une porte coupe-feu selon la présente invention, les traverses supérieure 46 et inférieure 47 étant constituées par des profilés en U 35 et 34. Les parements 8 et 9 sont rigidement fixés, à savoir soudés contre les ailes de ces profilés en U, compte tenu qu'une éventuelle dilatation des parements 8 et 9 produirait uniquement un léger basculement des profilés 34, 35 sans pour autant produire un effet bilame. Une dilatation thermique excessive serait bloquée par la partie 30′ de l'huisserie supérieure d'un côté et par le sol 7 de l'autre, de façon à produire une ondulation du parement concerné entre les deux points d'appui supérieur et inférieur.

Pour des portes d'une certaine largeur, on peut également prévoir que les traverses supérieure et inférieure sont exécutées de façon à prévoir une fixation à glissement entre les parois 8 et 9 comme prévu pour le chant côté serrure illustré dans la figure 5.

L'invention a été décrite en se référant à un mode de réalisation possible; toutefois, elle n'est pas limitée à cette réalisation étant entendu qu'elle couvre toute forme des portes et panneaux coupe-feu et/ou pare-flamme selon les revendications.

## Revendications

1. Porte coupe-feu et/ou pare-flamme (1) comprenant au moins deux parements (8, 9) ayant du matériau isolant (18) entre eux, lesdits parements étant connectés l'un à l'autre par des parties latérales juxtaposées (12, 13, 21) formant des chants (32, 33) de cette porte, les parements de ladite porte coupe-feu et/ou pare-flamme (1) étant fixés l'un à l'autre de façon telle qu'ils permettent un glissement relatif entre les parements lors d'une augmentation de la température d'un parement par rapport à l'autre, caractérisée en ce que la porte comprend un premier chant (33) côté paumelles (4), comportant une fixation rigide entre les parties latérales des parements (8, 9) formant ce premier chant et un deuxième chant (32) côté serrure (5) comportant une fixation semi-rigide entre les parties latérales (21) des parements formant ce deuxième chant.

2. Porte selon la revendication 1, caractérisée en ce que la fixation semi-rigide est constituée par un profilé en U (11) disposé de façon verticale entre les parties latérales (21) des parements formant ce deuxième chant telle que l'ouverture du U (11) est orientée vers l'extérieur du chant (32), les extrémités (21) desdites parties latérales du parement étant repliées autour des ailes (14) du U (11) d'une façon telle que chaque partie repliée (12, 13, 21) des parements est capable d'un glissement relatif par rapport au profilé en U qui sert de rail de guidage linéaire.

3. Porte selon l'une des revendications 1 ou 2, caractérisée en ce que les deux parements (8, 9) sont rigidement reliés entre eux au niveau de la serrure (5) sensiblement à mi-hauteur de la porte (1) permettant un glissement des parties d'un parement par rapport aux parties juxtaposées de l'autre parement lors d'une dilatation d'un parement par rapport à l'autre.

4. Porte selon la revendication 2, caractérisée en ce que les parties repliées (12; 13, 21) autour des ailes (14) du U (11) sont disposées de façon telle qu'elles continuent jusqu'au centre du fond du U (11) en laissant une fente centrale (41), un fer plat (20) pinçant les parties (21) qui suivent le fond (15) du U (11), fer plat qui est vissé dans ledit fond du U à travers ladite fente (41), la force de pincement étant telle que les deux parements (8, 9) sont fermement tenus dans leur position relative, permettant toutefois un glissement dans le sens longitudinal du profilé en U (11) lors de l'application de forces élevées telles que produites par une dilatation d'au moins un parement lors de l'augmentation de sa température.

5. Porte selon l'une quelconque des revendications précédentes, caractérisée en ce que le chant (33) côté paumelles (4) comporte un profilé en U (26) disposé verticalement de façon à ce que l'ouverture du U est orientée vers l'extérieur de ce chant (33), les parties latérales étant rigidement fixées aux surfaces extérieures des ailes du U (26), ce profilé en U (26) coopérant avec un arrêt longitudinal fixé verticalement contre le montant côté pommmelles (4) d'une huisserie (2) de cette porte (1) de façon à ce que ledit arrêt longitudinal (27) et le profilé en U (26) du chant (33) côté paumelles (4) de la porte (1) s'interengagent lors de la fermeture de la porte (1) pour maintenir ce chant (33) dans une position correspondant à l'arrêt (27).

6. Porte selon l'une quelconque des revendications précédentes, caractérisée en ce que les traverses supérieure (46) et inférieure (47) de cette porte (1) comprennent des profilés en U (35 et 34) disposés horizontalement de façon à ce que l'ouverture du U soit orientée vers l'extérieur de la porte (1), les bords supérieur et inférieur des parements étant rigidement fixés aux surfaces extérieures des ailes du U.

7. Porte selon l'une quelconque des revendications précédentes, caractérisée en ce qu'au moins un profilé en U (11, 26, 27, 34, 35) comprend un produit intumescent (16, 28) placé à l'intérieur du U.

8. Porte selon l'une quelconque des revendications précédentes, caractérisée en ce qu'elle est constituée de deux vantaux (1, 1′) dont les chants (33) côté paumelles (4) coopèrent avec des arrêts longitudinaux verticaux (27) fixés contre les montants (30) de l'huisserie de la porte, les deux chants en regard (32) des vantaux (1, 1′) comportant des fixations à glissement entre les parties latérales des parements (8, 9) superposés.

9. Porte selon la revendication 8, caractérisée en ce que chaque vantail (1, 1′) comporte un battement (36, 37), le battement (37) étant solidaire du vantail (1) du côté de l'ouverture de ce vantail (1), l'autre battement (36), solidaire du vantail (1′), étant disposé de l'autre côté de la porte, ce deuxième vantail étant bloqué par des verrous (38, 39) aux niveaux inférieur et supérieur du chant (32) opposé à la serrure (5).

10. Porte coupe-feu selon l'une des revendications 8 ou 9, caractérisée en ce que son huisserie (2) comprend un cadre rectangulaire constitué par un profilé métallique comportant un angle droit intérieur ayant une surface (31) parallèle à la porte fermée et une surface (30) perpendiculaire à cette dernière, l'arrêt longitudinal (27) étant fixé contre la surface (30) perpendiculaire à la porte fermée pour s'introduire entre les branches du U (26) formant le chant (33) côté paumelles (4) de la porte (1).

## Patentansprüche

1. Feuer- und/oder flammenhemmende Türe (1), bestehend aus wenigstens zwei Außenverkleidungen (8, 9), zwischen denen sich isolierendes Material (18) befindet, wobei die Außenverkleidungen durch seitliche, nebeneinander angeordnete Abschnitte (12, 13, 21) miteinander verbunden sind, die die Schmalseiten (32, 33) der Tür bilden, und wobei die Ausßenverkleidungen der feuer- und/oder flammenhemmenden Türe (1) derart miteinander verbunden sind, daß eine relative Gleitbewegung der Außenverkleidungen bei einer Temperaturerhöhung einer Außenverkleidung ermöglicht wird, dadurch gekennzeichnet, daß die Türe eine erste, an den Türbändern (4) gelegene Schmalseite (33) aufweist, die eine starre Verbindung zwischen den seitlichen Abschnitten der Außenverkleidungen (8, 9), die die erste Schmalseite bilden, enthält, und eine zweite, am Schloß (5) gelegene Schmalseite (32), die eine halbstarre Verbindung zwischen den seitlichen Abschnitten (21) der Außenverkleidungen, die die zweite Schmalseite bilden, enthält.

2. Türe nach Anspruch 1, dadurch gekennzeichnet, daß die hablstarre Verbindung aus einem U-Profil (11) besteht, das vertikal zwischen den seitlichen Abschnitten (21) der Außenverkleidungen angeordnet ist, die die zweite Schmalseite bilden, so daß die Öffnung des U-Profils (11) zur Außenseite der Schmalseite gerichtet ist, wobei die Enden (21) der seitlichen Abschnitte der Außenverkleidung um die Schenkel des U-Profils (11) derart gebogen sind, daß jeder umgebogene Abschnitt (12, 13, 21) der Außenverkleidungen relativ zum U-Profil gleiten kann, das als gerade Führungsschiene dient.

3. Türe nach Anspruch 1 oder 2, dadurch gekennzeichnet, daß die beiden Außenverkleidungen (8, 9) in Höhe des Schlosses (5) etwa in halber Höhe der Türe (1) starr miteinander verbunden sind, so daß eine Gleitbewegung der Abschnitte einer Außenverkleidung relativ zu den benachbarten Abschnitten der anderen Außenverkleidung bei einer Verschiebung einer Außenverkleidung relativ zur anderen ermöglicht wird.

4. Türe nach Anspruch d2, dadurch gekennzeichnet, daß die um die Schenkel (14) des U-Profils umgebogenen Abschnitte (12; 13, 21) derart angeordnet sind, daß sie sich bis zur Mitte des Bodens des U-Profils (11) fortsetzen und einen zentralen Schlitz (41) bilden, wobei ein Flacheisen (20) die Abschnitte (21) festklemmt, die dem Boden (15) des U-Profils (11) entsprechen, wobei die Eisenplatte über den Schlitz (41) in den Boden (15) des U-Profils geschraubt ist, und die Klemmkraft derart ist, daß die beiden Außenverkleidungen (8.9) in ihrer relativen Lage festgehalten werden, jedoch eine Gleitbewegung in Längsrichtung des U-Profils (11) bei Beaufschlagung mit erhöhten Kräften ermöglicht wird, wie sie durch eine Verschiebung wenigstens einer Außenverkleidung bei einer Temperaturerhöhung erzeugt werden.

5. Türe nach einem der vorherigen Ansprüche, dadurch gekennzeichnet, daß die an den Türbändern (4) gelegene Schmalseite (33) ein U-Profil (26) aufweist, das derart vertikal angeordnet ist, daß die Öffnung des U-Profils zur Außenseite der Schmalseite (33) gerichtet ist, wobei die seitlichen Abschnitte mit den Außenflächen der Schenkel des U-Profils (26) starr verbunden sind, und wobei das U-Profil (26) mit einem Längsanschlag zusammenwirkt, der vertikal an dem an den Türbändern (4) gelegenen Steg einer Zarge (2) der Türe (1) befestigt ist, so daß der Längsanschlag (27) und das U-Profil (26) der an den Türbändern (4) der Türe (1) gelegenen Schmalseite (33) beim Schließen der Türe (1) ineinandergreifen, um die Schmalseite (33) in einer dem Anschlag (27) entsprechenden Lage zu halten

6. Türe nach einem der vorherigen Ansprüche, dadurch gekennzeichnet, daß die obere Querstrebe (46) und die untere Querstrebe (47) der Türe (1) U-Profile (35, 36) aufweisen, die derart horizontal angeordnet sind, daß die Öffnung des U-Profils zur Außenseite der Türe (1) gerichtet ist, wobei die oberen und unteren Ränder der Außenverkleidungen mit den Außenflächen der Schenkel des U-Profils starr verbunden sind.

7. Türe nach einem der vorheringen Ansprüche, dadurch gekennzeichnet, daß wenigstens ein U-Profil (11, 26, 27, 34, 35) ein im Inneren des U-Profils angeordnetes Quellmaterial (16, 28) enthält.

8. Türe nach einem der vorherigen Ansprüche, dadurch gekennzeichnet, daß sie aus zwei Türflügeln (1, 1′) besteht, deren an den Türbändern (4) gelegene Schmalseiten (33) mit vertikalen Längsanschlägen (27) zusammenwirken, die an dem Steg (30) der Zarge der Tür befestist ist, wobei die beiden einander gegenüberliegenden Schmalseiten (32) der Türflügel (1, 1′) Gleitbefestigungen zwischen den seitlichen Abschnitten der übereinanderliegenden Außenverkleidungen (8, 9) aufweisen.

9. Türe nach Anspruch 8, dadurch gekennzeichnet, daß jeder Türflügel (1, 1′) eine Schlagleiste (36, 37) aufweist, wobei die eine Schlagleiste (37) mit dem Türflügel (1) auf der Seite des Öffnens des Türflügels (1) verbunden ist, und die andere Schlagleiste (36), die mit dem Türflügel (1′) verbunden ist, auf der anderen Seite der Türe angeordnet ist, und der zweite Flügel durch Riegel (38, 39) oberhalb und unterhalb der Schmalseite (32) gegenüber dem Schloß (5) blockiert ist.

10. Türe nach Anspruch 8 oder 9, dadurch gekennzeichnet, daß ihre Zarge (2) einen rechteckigen Rahmen aufweist, der aus einem metallischen Profil besteht, das einen inneren rechten Winkel hat, der eine Fläche (31) parallel zur Türe und eine Fläche (30) senkrecht zu dieser aufweist, wobei der Längsanschlag (27) an der Fläche (30) senkrecht zur geschlossenen Türe befestigt ist, um zwischen die Schenkel des U-Profils (26) einzugreifen, das die Schmalseite (33) bildet, die an den Türbändern (4) der Türe liegt.

## Claims

1. A fire-barrier and/or flame-guard door (1) including at least two faces (8, 9) with insulating material therebetween, with said faces being connected together by juxtaposed lateral portions (12, 13, 21) constituting edges (32, 33) for said door, with the faces of said fire-barrier and/or flame-guard door (1) being attached together in such a way that they allow a relative sliding movement between faces when a face is getting warmer than the other, characterized in that said door includes a first edge (33) on the hinge plate (4) end, comprising a stiff fixing between the lateral portions of faces (8, 9) constituting this first edge, and a second edge (32) on the lock (5) end comprising a semi-stiff fixing between the lateral portions (21) of faces constituting this second edge.

2. The door of claim 1, characterized in that said semi-stiff fixing comprises a U-shape section (11) vertically disposed between lateral portions (21) of said faces constituting this second edge in such a way that the U-section (11) opening is directed towards the edge (32) outside, with the ends (21) of said face lateral portions being folded up around flanges (14) of U-section (11) in such a way that each folded up portion (12, 13, 21) of said faces can be slidably moved in relation to U-section acting as a linear guide.

3. The door of claim 1 or 2, characterized in that both faces (8, 9) are rigidly connected together past said lock (5), substantially at an intermediate position on the door (1), allowing portions of one face to slide in relation to the juxtaposed portions of the other one when one face is thermally expanded in relation to the other.

4. The door of claim 2, characterized in that said portions (12, 13, 21) which are folded up around flanges (14) of U-section (11) are disposed in such a way that they are continuous up to U-section (11) bottom center, leaving a center slot (41), with a flat iron (20) pinching portions (21) which follow U-section (11) bottom (15), which iron is screwed in said bottom of U-section through said slot (41), the pinching force having such a value that both faces (8, 9) are firmly maintained in their relative position, nevertheless allowing said U-section (11) to longitudinally slide when high forces are involved such as those due to at least a face thermally expanding should the temperature thereof rise.

5. The door of any preceding claims, characterized in that said edge (33), on the hinge plate (4) end, includes a vertically disposed U-shape section (26) in such a way that the U-section opening is directed towards said edge (33) outside, with the lateral portions thereof being fixed to external surfaces of U-section (25) flanges, this U-section (26) cooperating with a longitudinal detent which is vertically attached on the frame member, on the hinge plate (4) end, of a door frame (2) of said door (1) in order that said longitudinal detent (27) and said U-section (26) of edge (33), on the hinge plate (4) end of said door (1), interlock when closing said door (1) to maintain said edge (33) in a position corresponding to said detent (27).

6. The door of any preceding claim, characterized in that the upper (46) and lower (47) door frames of said door (1) include U-shape sections (35 and 34) horizontally disposed in such a way that the U-section opening is directed towards said door (1) outside, with the upper and lower borders of faces being rigidly fixed to the external surfaces of U-section flanges.

7. The door of any preceding claims, characterized in that at least a U-shape section (11, 26, 27, 34, 35) includes an intumescent agent (16, 28) inside the U.

8. The door of any preceding claims, characterized in that it includes two leaves (1, 1′), the edges of which, on the hinge plate (4) end, cooperate with vertical, longitudinal detents (27) which are attached to the frame members (30) of the door frame, with both facing edges (32) of said leaves (1, 1′) including sliding fixings between the lateral portions of said superimposed edges (8, 9).

9. The door of claim 8, characterized in that each leaf (1, 1′) includes a butt-plate (36, 37), with said butt-plate (37) integral with leaf (1), on the leaf (1) opening end, the other butt-plate (36), integral with leaf (1′), being disposed on the other side of said door, this second leaf being stopped by means of bolts (38, 39) past the lower and upper levels of the edge (32) opposed to lock (5).

10. The fire-barrier of either of claims 8 and 9, characterized in that the door frame (2) thereof includes a rectangular frame formed of a metal section including a internal right corner having a surface (31) parallel to the closed door and a surface (30) orthogonal to the latter, with said longitudinal detent (27) being fixed to said surface (30) orthogonal to the closed door in order to be introduced into the U-section (26) legs constituting the edge (33), on the hook plate (4) end, of said door (1).
